# DEMANDE DE BREVET EUROPEEN

(11) **EP 0 465 354 A1**
(43) Date de publication de la demande: **08.01.1992**
(21) Numéro de dépôt: 91401826.2
(22) Date de dépôt: 03.07.1991
(51) Int. Cl.: E04H 15/22

(54) **Structure gonflable comportant des conteneurs remplis de liquide**

(30) Priorité: 04.07.1990 FR 9008466
(71) Demandeur: SOCIETE INDUSTRIELLE DE REALISATIONS HYDRAULIQUES ET ELECTROMECANIQUES, F-21300 Chenove (FR)
(72) Inventeur: Roch, Jean-Paul, F-21000 Dijon (FR)
(74) Mandataire: Keib, Gérard

(57) **Abrégé**

La structure gonflable comprend une enveloppe (1) en matière souple dont le bord périphérique (2) est relié au sol (3), des moyens étant prévus pour souffler de l'air à l'intérieur de l'espace (4) compris entre le sol (3) et l'enveloppe (1).

Le bord périphérique (2) de l'enveloppe (1) est relié à des conteneurs (5) en matière souple posés sur le sol (3) et renfermant un liquide (6), la masse du liquide contenu dans les conteneurs (5) étant suffisante pour immobiliser l'enveloppe (1) par rapport au sol (3).

Utilisation pour réaliser des abris légers.

## Description

La présente invention concerne une structure gonflable, comprenant une enveloppe en matière souple dont le bord périphérique est relié au sol, des moyens étant prévus pour souffler de l'air à l'intérieur de l'espace compris entre le sol et l'enveloppe.

L'air soufflé dans cet espace gonfle l'enveloppe. Ce gonflement engendre ainsi des efforts de traction entre le bord périphérique de l'enveloppe et ses moyens de liaison au sol.

Ces structures gonflables peuvent servir d'abris provisoires ou temporaires pour tous usages.

Les moyens qui permettent de lier l'enveloppe au sol comprennent, dans les réalisations connues, des piquets qui sont fichés dans le sol et des liens qui relient ceux-ci au bord périphérique de l'enveloppe.

La mise en oeuvre de ces moyens de liaison connus est le plus souvent complexe et fastidieuse. De plus, l'efficacité de ces moyens de liaison est largement tributaire de la nature du sol.

Ainsi, dans le cas d'un sol trop meuble, ces moyens de liaison sont inefficaces, car les piquets ne tiennent pas suffisamment dans un tel sol.

Par ailleurs, dans le cas d'un sol trop dur, par exemple en béton, ou trop rocailleux, il est impossible d'enfoncer les piquets.

D'autre part, le mode de liaison ci-dessus, ne permet pas de réaliser une étanchéité suffisante entre le bord périphérique de l'enveloppe et le sol, de sorte qu'une grande partie de l'air qui est soufflé à l'intérieur de la structure s'échappe à l'extérieur. On est ainsi obligé de maintenir un débit de soufflage d'air relativement élevé, ce qui engendre un gaspillage d'énergie notamment en hiver, saison à laquelle de l'air chaud est soufflé à l'intérieur de la structure pour assurer un chauffage.

Le but de la présente invention, est de remédier aux inconvénients des réalisations connues, en créant une structure gonflable qui soit aisée à installer sur n'importe quel sol.

L'invention vise ainsi une structure gonflable comprenant une enveloppe en matière souple dont le bord périphérique est relié au sol, des moyens étant prévus pour souffler de l'air à l'intérieur de l'espace compris entre le sol et l'enveloppe.

Suivant l'invention, cette structure est caractérisée en ce que le bord périphérique de l'enveloppe est relié à des conteneurs en matière souple posés sur le sol et renfermant un liquide, la masse du liquide contenu dans les conteneurs étant suffisante pour immobiliser l'enveloppe par rapport au sol.

Ces conteneurs remplis de liquide, de préférence d'eau, retiennent l'enveloppe et assurent la liaison de celle-ci par rapport au sol. Ces conteneurs, évitent ainsi l'utilisation de piquets et permettent d'ériger une structure gonflage sur n'importe quel sol, même si celui-ci présente des reliefs. En effet, les conteneurs en matière souple peuvent épouser la surface irrégulière d'un sol.

Les conteneurs précités sont aisément transportables à l'état vide et repliés, tout comme l'enveloppe de la structure. Ce n'est que sur le site d'érection de la structure gonflable que les conteneurs sont remplis d'eau.

L'eau contenue dans ces conteneurs peut si nécessaire être utilisée pour lutter contre un éventuel incendie à l'intérieur de la structure.

Ces conteneurs peuvent être en tissu imprégné de matière plastique telle que du polychlorure de vinyle (PVC).

Selon une version préférée de l'invention, les conteneurs sont en forme de boudins sensiblement cylindriques, disposés suivant le périmètre de la base de la structure.

Selon une version avantageuse de l'invention, les conteneurs sont posés sur un tapis souple qui enveloppe entièrement les conteneurs en formant à la base de la structure un conduit tubulaire fermé, l'enveloppe étant fixée audit tapis.

Le conduit tubulaire s'étendant autour de la base de la structure permet de réaliser une liaison sensiblement étanche entre le sol et le bord périphérique de l'enveloppe.

De préférence, le tapis qui enveloppe les conteneurs comporte sur l'un de ses côtés une bande continue à laquelle est fixée le bord périphérique de l'enveloppe.

Ce bord périphérique peut être facilement fixé à la bande précitée au moyen d'une fermeture à glissière qui permet de créer une liaison pratiquement imperméable.

Si nécessaire, la structure peut comporter un tapis posé sur le sol à l'intérieur de la structure, le bord périphérique de ce tapis étant relié au tapis formant enveloppe pour les conteneurs.

Ce tapis, outre sa fonction tapis de sol, permet de relier ensemble les différents conteneurs d'eau en assurant ainsi une parfaite stabilité de la structure notamment à l'égard des vents très violents.

D'autres particularités et avantages de l'invention apparaîtront encore dans la descripton ci-après.

Aux dessins annexés, donnés à titre d'exemples non limitatifs :
- la figure 1 est une vue en coupe suivant un plan vertical d'une structure gonflable conforme à l'invention,
- la figure 2 est une vue en plan montrant la disposition des conteneurs d'eau à la base de la structure,
- la figure 3 est une vue en coupe, à échelle agrandie, avec arrachements, montrant en particulier, le tapis enveloppant un conteneur d'eau et auquel est fixé le bord périphérique de l'enveloppe,
- la figure 4 est une vue en perspective avec arrachements, montrant la liaison par fermeture à glissière entre l'enveloppe et le tapis enveloppant les conteneurs d'eau,
- la figure 5 est une vue analogue à la figure 3, montrant la disposition initiale du tapis destiné à envelopper les conteneurs d'eau,
- la figure 6 est une vue en coupe longitudinale d'un conteneur d'eau en forme de boudin.

Dans la réalisation représentée sur la figure 1, la structure gonflable comprend une enveloppe 1 en matière souple par exemple en tissu imperméabilisé dont le bord périphérique 2 est relié au sol 3. Des moyens (non représentés sur la figure 1) sont prévus pour souffler de l'air à l'intérieur de l'espace 4 compris entre le sol 3 et l'enveloppe 1.

Conformément à l'invention, le bord périphérique 2 de l'enveloppe 1 est relié à des conteneurs 5 en matière souple posés sur le sol 3 et renfermant un liquide de préférence de l'eau 6. La masse d'eau contenue dans les conteneurs 5 est suffisante pour immobiliser l'enveloppe 1 par rapport au sol 3. Par conséquent, aucun piquet ou autre organe n'est prévu pour fixer l'enveloppe 1 au sol.

On voit sur la figure 2 que les conteneurs sont répartis tout autour du périmètre de la base de la structure.

Les conteneurs 5 sont de préférence en tissu par exemple en polyester imprégné d'une matière plastique telle que du polychlorure de vinyle (PVC).

Dans l'exemple représenté, les conteneurs 5 sont en forme de boudins sensiblement cylindriques.

On voit notamment sur les figures 3 et 5 que les conteneurs 5 sont posés sur un tapis souple 7 qui enveloppe entièrement les conteneurs 5 en formant à la base de la structure un conduit tubulaire 8 fermé à sa partie supérieure, par une fermeture à glissière 9.

Le tapis souple 7 formant enveloppe peut être en plusieurs pièces de tissu fixées l'une au bout de l'autre, en polyester imprégné de PVC.

Comme indiqué sur la figure 3, le tapis 7 qui enveloppe les conteneurs 5 comporte sur son côté extérieur une bande continue 10 à laquelle est fixée au moyen d'une fermeture à glissière 11 (voir figure 4) le bord périphérique 2 de l'enveloppe 1.

Le côté intérieur du tapis 7 formant enveloppe comporte une deuxième bande 12 à laquelle peut être fixée par une fermeture à glissière 13 une seconde enveloppe 1a (représentée en pointillé sur la figure 3) s'étendant à l'intérieur de la première enveloppe 1.

On voit en outre, sur les figures 1 et 3 que la structure gonflable comprend un tapis 14 posé sur le sol 3 à l'intérieur de la structure. Le bord périphérique 14a de ce tapis 14 est relié au tapis formant enveloppe 7 pour les conteneurs 5. Le tapis 7 comporte à cet effet sur son côté intérieur une bande 15 à laquelle est relié au moyen d'une fermeture à glissière 16 le tapis 14 posé à l'intérieur de la structure.

La figure 3 montre en outre l'installation 17 pour souffler de l'air froid ou chaud à l'intérieur de la structure.

Cette installation 17 comporte un tuyau de sortie 18 qui débouche à l'intérieur du conduit tubulaire 8 formé par le tapis 7 qui enveloppe les conteneurs 5.

Le tapis 7 comporte des ouvertures 19 sur son côté adjacent à l'intérieur de la structure. L'air soufflé par l'installation 17 débouche ainsi à l'intérieur de la structure par les ouvertures 19 ci-dessus.

La figure 6 montre que les conteneurs 5 en forme de boudins comportent en leur intérieur des cloisons 20 de séparation s'étendant transversalement à la longueur de ces boudins. Ces cloisons 20 comportent chacune un clapet anti-retour 21. Ces clapets 21 évitent la vidange complète d'un conteneur 5 en cas de fuite d'eau. Ces clapets 21 permettent cependant le remplissage total d'un conteneur par l'ouverture remplissage 22. Une autre ouverture 23 est prévu à une autre extrémité du conteneur pour vidanger l'eau de celui-ci.

On va maintenant expliquer le mode opératoire pour l'érection d'une structure gonflable telle que décrite plus haut.

On commence par poser sur le sol 3, le tapis central 14 et autour de lui le tapis 7 destiné à envelopper les conteneurs 5.

Les conteneurs 5 préalablement remplis d'eau sont ensuite roulé sur le tapis 7. Les parties du tapis 7 qui dépassent de part et d'autre des conteneurs 5 sont rabattues sur ceux-ci, comme montré par les flèches F de la figure 5. Les extrémités supérieures du tapis 7 sont ensuite reliées ensemble au moyen de la fermeture à glissière 9. Une opération ultérieure consiste à fixer le bord périphérique du tapis de sol 14 à la bande latérale 15 de l'enveloppe 7 au moyen de la fermeture à glissière 15.

On peut alors fixer au moyen de la fermeture à glissière 11, le bord périphérique de l'enveloppe 1 à la bande extérieure 10. Préalablement à cette opération, on peut fixer l'enveloppe intérieure 1a à la bande 12. Après mise en place de l'installation de soufflage 17, on souffle de l'air sous l'enveloppe 1 pour gonfler celle-ci et achever ainsi l'érection de la structure.

Il résulte du mode opératoire ci-dessus, que la structure gonflable selon l'invention est extrèmement simple à construire.

Etant donné que cette construction ne nécessite aucun piquet ou organe de fixation analogue, elle peut être mise en oeuvre sur n'importe quel sol.

Les boudins ou conteneurs 5 remplis d'eau présentent l'avantage complémentaire d'épouser de très près la surface du sol 3 même lorsque celle-ci présente des reliefs, de sorte que la jonction entre ces conteneurs 5 et le sol est pratiquement étanche.

Ainsi, en cas de pluie abondante, celle-ci ne risque pas de pénétrer à l'intérieur de la structure. La relative étanchéité réalisée d'une part entre l'enveloppe 1 et la tapis 7 enveloppant les conteneurs 5 et d'autre part entre ceux-ci et le sol 3, permet de limiter les fuites d'air vers l'extérieur, notamment lors du gonflage de l'enveloppe.

Les risques de gel en hiver de l'eau contenue dans boudins 5 sont évités du fait que l'air chaud soufflé en hiver par l'installation 17 pénètre dans le conduit 8 formé entre l'enveloppe 7 et les boudins 5 et réchauffe ces derniers, avant de pénétrer dans la structure.

Par ailleurs, l'eau contenue dans les boudins 5 assure une sécurité en cas d'incendie à l'intérieur de la structure. Dans un tel cas, il suffit en effet, de crever un ou plusieurs boudins 5 pour que l'eau se répande à l'intérieur de la structure pour éteindre l'incendie.

Bien entendu, l'invention n'est pas limitée à l'exemple de réalisation que l'on vient de décrire et on peut apporter à celui-ci de nombreuses modifications sans sortir du cadre de l'invention.

Ainsi, les boudins 5 d'eau peuvent être disposés les uns au bout des autres selon toute forme désirée pour la base de la structure gonflable. Cette base peut ainsi être carrée, restangulaire, hexagonale ou circulaire.

Bien entendu, les boudins 5 au lieu d'être droits pourraient être arqués ou en forme d'équerre.

## Revendications

1. Structure gonflable, comprenant une enveloppe (1) en matière souple dont le bord périphérique (2) est relié au sol (3), des moyens (17, 18) étant prévus pour souffler de l'air à l'intérieur de l'espace (4) compris entre le sol (3) et l'enveloppe (1), le bord périphérique (2) de l'enveloppe (1) étant relié à des conteneurs (5) en matière souple posés sur le sol (3) et renfermant un liquide (6), la masse du liquide contenu dans les conteneurs (5) étant suffisante pour immobiliser l'enveloppe (1) par rapport au sol (3), caractérisée en ce que les conteneurs (5) sont posés sur un tapis souple (7) qui enveloppe entièrement ces conteneurs (5) en formant à la base de la structure un conduit tubulaire fermé (8), l'enveloppe (1) étant fixée audit tapis (7), et en ce que les moyens (18) pour souffler de l'air à l'intérieur de la structure débouchent à l'intérieur du conduit tubulaire (8) formé par le tapis (7), ce dernier comportant des ouvertures (19) sur son côté adjacent à l'intérieur de la structure.

2. Structure gonflable conforme à la revendication 1, caractérisée en ce que les conteneurs (5) sont remplis d'eau.

3. Structure gonflable conforme l'une des revendications 1 ou 2, caractérisée en ce que les conteneurs (5) sont répartis tout autour de la base de la structure.

4. Structure gonflable conforme à l'une des revendications 1 à 3, caractérisée en ce que les conteneurs (5) sont en tissu imprégné d'une matière plastique.

5. Structure gonflable conforme à l'une des revendications 1 à 4, caractérisée en ce que les conteneurs (5) sont en forme de boudins sensiblement cylindriques.

6. Structure gonflable conforme à l'une des revendications 1 à 5, caractérisée en ce que le tapis (7) qui enveloppe les conteneurs (5) comporte sur l'un de ses côtés une bande continue (10) à laquelle est fixée le bord périphérique (2) de l'enveloppe (1).

7. Structure gonflable conforme à la revendication 6, caractérisée en ce que le bord périphérique (2) de l'enveloppe (1) est fixée à ladite bande (10) au moyen d'une fermeture à glissière (11).

8. Structure gonflable conforme à l'une des revendications 6 ou 7, caractérisée en ce que l'autre côté du tapis (7) formant enveloppe comporte une deuxième bande (12) à laquelle peut être fixée une seconde enveloppe (1a) s'étendant à l'intérieur de la première enveloppe (1).

9. Structure gonflable conforme à l'une des revendications 6 à 8, caractérisée en ce qu'elle comprend un tapis (14) posé sur le sol (3) à l'intérieur de la structure, le bord périphérique (14a) de ce tapis (14) étant relié au tapis formant enveloppe (7) pour les conteneurs (5).

10. Structure gonflable conforme à la revendication 9, caractérisée en ce que le tapis formant enveloppe (7) comporte sur son côté intérieur une bande (15) à laquelle le tapis (14) est relié au moyen d'une fermeture à glissière (16).

11. Structure gonflable conforme à l'une des revendications 5 à 10, caractérisée en ce que les conteneurs (5) en forme de boudins comportent en leur intérieur des cloisons de séparation (20), s'étendant transversalement à la longueur desdits boudins.

12. Structure gonflable conforme à la revendication 11, caractérisée en ce que lesdites cloisons (20) comportent chacune un clapet anti-retour (21).
